# EUROPÄISCHE PATENTSCHRIFT

(11) **EP 0 422 491 B1**
(45) Veröffentlichungstag und Bekanntmachung des Hinweises auf die Patenterteilung: **09.06.1993**
(21) Anmeldenummer: 90118941.5
(22) Anmeldetag: 04.10.1990
(51) Int. Cl.: B21D 24/14

(54) **Ziehapparat in Ziehstufen von Pressen**
Drawing device in drawing stages of presses
Dispositif pour emboutissage en passes d'emboutissage de presses

(30) Priorität: 10.10.1989 DE 3933806
(43) Veröffentlichungstag der Anmeldung: 17.04.1991
(73) Patentinhaber: L. SCHULER GmbH, D-73012 Göppingen (DE)
(72) Erfinder: Baur, Siegfried, W-7320 Göppingen (DE)

(56) Entgegenhaltungen:
- EP-A- 0 268 893
- EP-A- 0 312 809
- DE-A- 3 718 159

## Beschreibung

Die Erfindung betrifft Ziehapparate in Pressen, mit einer Druckwange zur Blechhaltung beim Ziehen, mit über die Druckwange auf Blechhalter in den Werkzeugen wirkende Druckzylinder, deren Druck separat über Steuermittel einstellbar ist, und mit Sperrzylindern für ein gesteuertes Hochbringen des Blechhalters nach dem Ziehen.

Ziehapparate dienen der Erzeugung der Blechhaltekräfte während der Umformung (Ziehen) und der Auswerferbewegung (Hochbringen) des Ziehteils aus dem Werkzeug einer Presse. Die Blechhaltekräfte bzw. Gegenhaltekräfte beim Ziehen werden von Druckzylindern aufgebracht, deren Druck separat auf die Zieherfordernisse, Vermeidung von Rissen und Faltenbildung, einstellbar ist. Die Auswerferbewegung für das Hochbringen des geformten Ziehteils wird über Sperrzylinder gesteuert.

Aus der EP 0 173 755 A1 ist es bekannt, die Blechhaltekräfte in den verschiedenen Andruckbereichen vor und während der Umformung anzupassen. Aus der DE 35 05 984 A1 ist es bei einem Ziehapparat bekannt, die Auswerferbewegung des Blechhalters zeitverzögert auf die Hochlaufbewegung des Stößels und die Geschwindigkeit der Auswerferbewegung zu steuern. Aus der DE 38 07 683 A1 sind zudem noch weitere Steuerungsmaßnahmen für den Blechhalter bekannt. So dient beispielsweise die Bewegung und der Stopp eines Druckzylinderkolbens der Bewegungsbegrenzung des Kolbens eines weiteren Druckzylinders, hier eines Ziehzylinders. Weiterhin zeigt diese Druckschrift eine geteilte Druckwange, deren Segmente einzeln druckbeaufschlagbar sind.

Aus der DE 28 06 528 B 2 ist zwar eine Einrichtung zur mechanischen Höheneinstellung von vier Druckpunkten eines Blechhalters bekannt. Die Aufgabe nach der Erfindung wird durch diese Maßnahme bei gattungsgemäßen Ziehapparaten jedoch nicht gelöst.

Es ist Aufgabe der Erfindung, die Auswerferbewegung der Druckzylinder in einer gezielt vorgebbaren Stellung, z.B. nach 10 mm zu unterbrechen und die Hochbringerbewegung für die Druckwange zu einem späteren, zeitlich verzögerten Augenblick erneut aufzunehmen. Hierbei soll einerseits die Ausgangslage für den Ziehbeginn steuerbar, als auch der untere Totpunkt für den Ziehapparat auf die Werkzeugerfordernisse einstellbar sein.

Die Aufgabe ist gelöst bei einem Ziehapparat gattungsgemäßer Art durch die kennzeichnenden Merkmale von Anspruch 1.

Jedes der Segmente der Druckwange ist feinfühlig auf die Erfordernisse des Ziehens in Teilbereichen des Ziehteils einstellbar. Die allen Kolbenstangen bzw. allen Druckstangen gemeinsame Konsole ermöglicht eine gemeinsame Steuerung der Hochlaufbewegung aller Druckstangen. Die Ventilsteuerung gemäß Anspruch 2 ermöglicht eine exakte Einhaltung des vorbestimmten Rastpunktes der Auswerferbewegung.

Die Merkmale der weiteren Ansprüche kennzeichnen vorteilhafte und für sich erfinderische Ausgestaltungen.

Anhand eines Ausführungsbeispiels soll im folgenden die Erfindung näher erläutert werden. Dabei zeigen
- Fig. 1: einen Ziehapparat nach der Erfindung in teilweise geschnittener Ansicht,
- Fig. 2: eine Ansicht auf die geteilte Druckwange in dem Ziehapparat nach Fig. 1,
- Fig. 3: einen Ausschnitt aus Fig. 1 mit Sperrvorrichtung und Hubeinstellung,
- Fig. 4: in einem Diagramm die Stößel- und Ziehapparatbewegungen und
- Fig. 5: eine Hydraulikschaltung für die Sperrzylinder.

Die Druckwange 3 besteht aus Segmenten 4 und ist in dem Pressentisch 1 heb- und senkbar gelagert. Die Segmente 4 sind untereinander über Kugel- od. dgl. Gelenke 7 verbunden. Hierfür sind einander unterfassende Anschläge 46 vorgesehen. Der insgesamt mit 2 angedeutete Ziehapparat weist eine Zylinderbrücke 8 auf, die in dem Pressentisch 1 befestigt ist. An der Zylinderbrücke 8 sind Ziehzylinder 9, ein Vorbeschleunigungszylinder 11 und Sperrzylinder 14 angeordnet. Die Ziehzylinder 9 greifen über Druckstangen 10 in der Verlängerung der Kolbenstangen unterhalb an einer Konsole 5 an. Die Konsole 5 ist über Druckstangen mit Kugel- od. dgl. Gelenken 6 an die Segmente 4 gelegt. Die Konsole 5 ist mit der Bewegung der Druckstangen 10 heb- und senkbar sowie von den Sperrzylindern 14 und deren Kolbenstangen in der Hochlaufbewegung sperrbar. Die Sperrzylinder 14 wirken hierfür mit einer Hubbrücke 12 zusammen. Diese bildet vermittels Spannbolzen 13 mit der Konsole 5 und den Segmenten 4 eine Baugruppe, die eine gegenseitige Bewegung der Segmente 4 im wesentlichen in Druckrichtung der Segmente 4 untereinander zuläßt.

Fig. 2 zeigt den Angriff der von den Ziehzylindern 9 beaufschlagten Druckstangen 10 über die Kugel- od. dgl. Gelenke 6 in den Eckbereichen 45 der Segmente 4. Die Sperrzylinder 14 greifen mittig zur Konsole 5 und beidseitig zu dem Vorbeschleunigungszylinder 11 an. Der Vorbeschleunigungszylinder 11 wirkt in Ziehrichtung auf die Hubbrücke 12 und bewirkt somit eine Abwärtsbewegung der Segmente 4 und des Blechhalters im Werkzeug kurz vor dem Auftreffen des Werkzeugoberteils auf das Ziehteil.

Fig. 3 zeigt mit der Zylinderbrücke 8 und der Hubbrücke 12 die besondere Anordnung des Vorbeschleunigungszylinders 11 und eines von z.B. zwei Sperrzylindern 14. Der zweite Sperrzylinder ist mit 14' angedeutet. Die Sperrzylinder 14 weisen einen Druckraum 47 (Fig. 5) auf, der nach unten von einem Kolben 15 abgeschlossen ist. Gegen den Kolben 15 ist von unten eine Spindel 22 führbar, die in einer Gewindebuchse 23 in der Hubbrücke 12 nach oben aus dieser heraus schraubbar und nach unten in diese hinein schraubbar ist. Der zwischen Spindel 22 und Kolben 15 vermittels Verstellung der Spindel 22 einstellbare Abstand 48 bestimmt den Zeitpunkt, in dem der Hochlauf des Ziehapparats unterbrochen wird (36 in Fig. 4). Der obere Teil der Spindel 22 wirkt über eine Längsnut-Paßfederverbindung 20 mit einer Nabe 18 zusammen. Die Nabe 18 ist in einem Lager an dem Kolbeneinsatz 16 drehbar gelagert. Die Nabe 18 und somit die Gewindespindel 22 stehen über eine Zahnradpaarung 19 mit einem Stellmittel 21 in Drehverbindung.

In gleicher Weise bildet der Kolben des Vorbeschleunigungszylinders 11 mit einer mittig zur Hubbrücke 12 in einer Gewindebuchse 30 drehgelagerten Gewindespindel 29 eine frühere oder spätere Mitnahme der Hubbrücke 12 bei Beaufschlagung des Vorbeschleunigungszylinders 11. Die Spindel 29 ist über eine Längsnut-Paßfederverbindung 28 in ihrem oberen Teil mit einer in einem Lager 26 an dem Vorbeschleunigungszylinder 11 gelagerten Nabe 27 und eine Zahnradpaarung 25 mit einem Stellmittel 24 in Drehverbindung.

Das Diagramm in Fig. 4 zeigt mit der Kurve 31 den Bewegungsverlauf des Stößels - Hub über der Zeit bzw. Drehwinkel -. Mit 35 ist der untere Totpunkt der Bewegung des Stößels der Presse angegeben, der in diesem Diagramm auch der untere Totpunkt des Ziehapparats ist. Entsprechend den Werkzeugdimensionen (Höhenmaße) und der Verwendung unterschiedlich langer Druckbolzen zwischen den Segmenten 4 und dem Blechhalter oder den Blechhaltern in einem auf dem Pressentisch 1 aufgesetzten Werkzeug wird der untere Totpunkt des Ziehapparats zwar zeitgleich mit dem Totpunkt des Stößels erreicht; die Höhe der Totpunktlage kann jedoch variieren. Mit 32 ist eine Hochlage der Druckwange 3 bzw. deren Segmente 4 dargestellt. Die Beaufschlagung des Vorbeschleunigungszylinders 11 bewirkt eine Absenkung der Segmente 4 im Bereich 34 vor dem Auftreffen des Werkzeugoberteils auf dem Ziehteil. Das Herausschrauben der Spindel 29 aus der Hubbrücke 12 in Fig. 3 nach oben führt zu einer Hochlage, die z.B. durch Position 33 in Fig. 4 angedeutet wurde. Mit 34' ist wiederum die Vorbeschleunigung der Segmente 4 angedeutet. Um den Ziehapparat mit den Segmenten 4 in der Hochlaufbewegung 37 zu unterbrechen, sind die in Fig. 5 gezeigten Ventile 38 und 39 entsprechend zu beaufschlagen. Mit 36 ist eine Halt-Phase des Ziehapparats dargestellt, um das Ziehteil, nachdem es aus der Form des Werkzeugs ausgehoben worden ist, dem Werkzeug zu entnehmen.

In der Ziehphase ist das in Fig. 5 gezeigte Ventil 38 offen geschaltet. Dadurch sind die Druckräume 47 des Sperrzylinders 14 mit einer Niederdruckquelle 40 verbunden. Hierdurch füllt sich der in der Hochlaufphase 37 sich verkleinernde Druckraum 47 mit Hydrauliklöl. Um nun die Halt-Phase 36 des Ziehapparats zu bewirken, ist zu einem Zeitpunkt, der mit 44 in Fig. 4 angedeutet ist, das Ventil 39 zu öffnen. Dadurch sind die Druckräume 47 der Sperrzylinder 14 mit einer Hochdruckquelle 41 verbunden. Das Ventil 38 kann zu diesem Zeitpunkt geschlossen werden. Weitere, an sich auch von der Anwendung her bekannte Mittel zur Druckkonstanz und zur Vermeidung von Druckrückschlägen sind in Fig. 5 nicht dargestellt. Das Ventil 42 dient der Steuerung des Ziehapparats in der Hochlaufphase 37. Hierbei werden die Druckräume 47 mit einem Ölablaß 43 verbunden.

## Patentansprüche

1. Ziehapparat (2) in Ziehstufen von Pressen, mit einer Druckwange (3) zur Blechhaltung beim Ziehen, mit über die Druckwange (3) auf Blechhalter in den Werkzeugen wirkende Druckzylinder (9), deren Druck separat über Steuermittel einstellbar ist, und mit Sperrzylindern (14) für ein gesteuertes Hochbringen des Blechhalters nach dem Ziehen, **dadurch gekennzeichnet,** daß die Druckwange (3) in Segmente (4) unterteilt ist, die einzeln und auch gemeinsam gegen den bzw. die Blechhalter legbar sind, daß zumindest in den Eckbereichen (45) jedes der Segmente (4) ein Druckzylinder (9) angreift, daß die Druckzylinder (9) pressenfest angeordnet sind und die von diesen beaufschlagten Kolbenstangen bzw. Druckstangen (10) in der Verlängerung der Kolbenstangen über eine allen Druckstangen (10) gemeinsame heb- und senkbare Konsole (5) starr miteinander verbunden sind, und daß zumindest ein gestellfester Sperrzylinder (14) an der Konsole (5) angreift, dessen Sperr- (Druck-)raum (47) vermittels Ventilen (38, 39, 42) in Abhängigkeit von der Stößelbewegung (31) mit einer Druckquelle (40, 41) oder mit einem Ölablaß (43) fließverbindbar ist.

2. Ziehapparat nach Anspruch 1, **dadurch gekennzeichnet,** daß der Sperr-(Druck-)raum (47) des Sperrzylinders (14), bei Verwendung mehrerer Sperrzylinder (14) deren Sperräume (47), vermittels Ventilsteuerung (38, 39) einerseits an eine Druckquelle (40) für einen hohen Volumenstrom, andererseits an eine Druckquelle (41) für einen hohen Druck schaltbar sind.

3. Ziehapparat nach Anspruch 1, **gekennzeichnet durch** eine pressenfeste Zylinderbrücke (8), an der die Ziehzylinder (9) und Sperrzylinder (14) fest gelagert sind, durch eine unterhalb der Segmente (4) angeordnete und mit diesen heb- und senkbare Konsole (5), an der die Ziehzylinder (9) über Druckstangen (10) angreifen, durch eine Hubbrücke (12) unterhalb der Zylinderbrücke (8), die vermittels Spannbolzen (13) mit den Segmenten (4) und der Konsole (5) heb- und senkbar ist, und durch eine Spindel (29), die in einer in der Hubbrücke (12) befestigten Gewindebuchse (30) drehbar gelagert und durch ein Stellmittel (24) verstellbar ist zum Herausschrauben aus der Hubbrücke (12) oder Hineinschrauben in diese zum Anschlag an der Zylinderbrücke (8).

4. Ziehapparat nach Anspruch 1, **gekennzeichnet durch** einen weiteren Druckzylinder (11) für die Vorbeschleunigung von Druckwange (3, 4), Konsole (5) und Brückenteil (12) in Ziehrichtung, wobei die erste Spindel (29) von unten gegen den Kolben bzw. die Kolbenstange des Druckzylinders (11) legbar ist.

5. Ziehapparat nach Anspruch 4, **gekennzeichnet durch** eine pressenfeste Zylinderbrücke (8), an der die Ziehzylinder (9) und Sperrzylinder (14) fest gelagert sind, durch eine unterhalb der Segmente (4) angeordnete und mit den Segmenten (4) heb- und senkbare Konsole (5), an der die Ziehzylinder (9) über Druckstangen (10) angreifen, durch eine Hubbrücke (12) unterhalb der Zylinderbrücke (8), die vermittels Spannbolzen (13) mit den Segmenten (4) und der Konsole (5) heb- und senkbar ist, durch eine erste Spindel (29), die in einer in der Hubbrücke (12) befestigten Gewindebuchse (30) vermittels Stellmittel (24) aus der Hubbrücke (12) heraus und in diese hinein schraubbar ist zum Anschlag an der Zylinderbrücke (8), und durch eine zweite Spindel je Sperrzylinder (14), die in einer in der Hubbrücke (12) befestigten Gewindebuchse (23) vermittels Stellmittel (21) aus der Hubbrücke (12) heraus und in diese hinein schraubbar ist und die von unten mit dem Kolben (15) des Vorbeschleunigungszylinders (14) in Wirkverbindung bringbar ist.

## Claims

1. Drawing apparatus (2) in drawing stages of presses, having a pressure side-piece (3) for holding the metal sheet during drawing, having pressure cylinders (9) which act via the pressure side-piece (3) on sheet holders in the tools and whose pressure is separately adjustable via control means, and having blocking cylinders (14) for controlled raising of the sheet holder after drawing, characterised in that the pressure side-piece (3) is divided into segments (4) which can be placed individually and also jointly against the sheet holder or sheet holders, in that a pressure cylinder (9) engages at least in the corner regions (45) of each of the segments (4), in that the pressure cylinders (9) are arranged so as to be fixed to the press and the piston rods or pressure rods (10), on which said pressure cylinders act, are rigidly connected to one another in the continuation of the piston rods via a raisable and lowerable bracket (5) which is common to all the pressure rods (10), and in that at least one blocking cylinder (14), which is fixed to the frame, acts on the bracket (5), the blocking (pressure) space (47) of which blocking cylinder can be brought into flow connection with a pressure source (40, 41) or with an oil outlet (43) by means of valves (38, 39, 42) as a function of the ram movement (31).

2. Drawing apparatus according to Claim 1, characterised in that the blocking (pressure) space (47) of the blocking cylinder (14), the blocking spaces (47) when a plurality of blocking cylinders (14) are used, can be connected by means of valve control (38, 39) on the one hand to a pressure source (40) for a high flow volume and, on the other hand, to a pressure source (41) for a high pressure.

3. Drawing apparatus according to Claim 1, characterised by a cylinder bridge (8) which is fixed to the press and on which the drawing cylinders (9) and blocking cylinders (14) are firmly mounted, by a bracket (5) which is arranged below the segments (4) and is raisable and lowerable with said segments, and on which the drawing cylinders (9) act via pressure rods (10), by a lifting bridge (12) below the cylinder bridge (8) which is raisable and lowerable by means of clamping bolts (13) with the segments (4) and the bracket (5), and by a spindle (29) which is mounted rotatably in a threaded bush (30), attached in the lifting bridge (12), and is adjustable by an adjusting means (24) for unscrewing from the lifting bridge (12) or screwing into the latter up to the stop on the cylinder bridge (8).

4. Drawing apparatus according to Claim 1, characterised by a further pressure cylinder (11) for the preliminary acceleration of the pressure side-piece (3, 4), the bracket (5) and the bridge part (12) in the drawing direction, it being possible for the first spindle (29) to be placed from below against the piston or the piston rod of the pressure cylinder (11).

5. Drawing apparatus according to Claim 4, characterised by a cylinder bridge (8) which is fixed to the press and on which the drawing cylinders (9) and blocking cylinders (14) are firmly mounted, by a bracket (5) which is arranged below the segments (4) and is raisable and lowerable with said segments, and on which the drawing cylinders (9) act via pressure rods (10), by a lifting bridge (12) below the cylinder bridge (8) which is raisable and lowerable by means of clamping bolts (13) with the segments (4) and the bracket (5), and by a first spindle (29) which, in a threaded bush (30), attached in the lifting bridge (12), can be unscrewed from the lifting bridge (12) by adjusting means (24) and can be screwed into said lifting bridge up to the stop on the cylinder bridge (8), and by a second spindle per blocking cylinder (14), which spindle, in a threaded bush (23), attached in the lifting bridge (12), can be unscrewed from the lifting bridge (12) by adjusting means (21) and can be screwed into said lifting bridge, and which can be operatively connected from below to the piston (15) of the preliminary acceleration cylinder (14).

## Revendications

1. Appareil d'emboutissage (2) dans des postes d'emboutissage de presses, comportant un plateau de poussée (3) pour tenir le flan lors de l'emboutissage, des vérins de poussée (9) qui agissent par le plateau de poussée (3) sur des serre-flans dans les outils et dont la pression est réglable séparément par des moyens de commande, et des vérins d'arrêt (14) pour produire une levée commandée du serre-flan après l'emboutissage, **caractérisé** en ce que le plateau de poussée (3) est divisé en segments (4) susceptibles de s'appliquer individuellement et aussi ensemble contre le ou les serre-flans, en ce qu'un vérin de poussée (9) attaque chacun des segments (4) au moins dans les zones d'angle (45) de celui-ci, en ce que les vérins de poussée (9) sont fixes sur la presse, leurs tiges de pistons ou des tiges de poussée (10) disposées en prolongement des tiges de pistons étant liées rigidement les unes aux autres par une console (5) susceptible de monter et descendre et commune à toutes les tiges de poussée (10), et en ce qu'au moins un vérin d'arrêt (14) fixé au bâti attaque la console (5), ce vérin ayant une chambre (de pression) d'arrêt (47) agencée pour être mise en communication avec une source de pression (40, 41) ou avec une sortie d'huile (43) au moyen de soupapes (38, 39, 42) en fonction du mouvement (31) du coulisseau.

2. Appareil selon la revendication 1, **caractérisé** en ce que la chambre (de pression) d'arrêt (47) du vérin d'arrêt (14), ou les chambres d'arrêt (47) en cas d'utilisation de plusieurs vérins d'arrêt (14), peut ou peuvent être reliée(s) au moyen d'une commande à soupapes (38, 39), d'une part à une source de pression (40) à grand débit, d'autre part à une source de pression (41) à haute pression.

3. Appareil selon la revendication 1, **caractérisé** par un pont à vérins (8) qui est fixe dans la presse et sur lequel sont fixés les vérins d'emboutissage (9) et des vérins d'arrêt (14), par une console (5) disposée au-dessous des segments (4), susceptible de monter et de descendre avec eux et attaquée par les vérins d'emboutissage (9) au moyen des tiges de poussée (10), par un pont mobile (12) situé au-dessous du pont à vérins (8) et susceptible de monter et de descendre avec les segments (4) et la console (5) grâce à des barres de traction (13), et par un arbre (29) qui est monté de manière rotative dans une douille filetée (30) fixée dans le pont mobile (12) et qui peut être réglé en position au moyen d'un actionneur (24) agencé pour le dévisser ou le visser dans le pont mobile (12), pour servir de butée contre le pont à vérins (8).

4. Appareil selon la revendication 1, **caractérisé** par un autre vérin de poussée (11) pour produire l'accélération préalable du plateau de poussée (3, 4), de la console (5) et du pont mobile (12) dans le sens d'emboutissage, le premier arbre (29) étant susceptible de s'appuyer par-dessous contre le piston ou la tige de piston dudit vérin (11).

5. Appareil selon la revendication 4, **caractérisé** par un pont à vérins (8) qui est fixe dans la presse et sur lequel sont fixés les vérins d'emboutissage (9) et des vérins d'arrêt (14), par une console (5) disposée au-dessous des segments (4), susceptible de monter et de descendre avec les segments (4) et attaquée par les vérins d'emboutissage (9) au moyen de tiges de poussée (10), par un pont mobile (12) situé au-dessous du pont à vérins (8) et susceptible de monter et de descendre avec les segments (4) et la console (5) grâce à des barres de traction (13), par un premier arbre (29)qui est engagé dans une douille filetée (30) fixée au pont mobile (12), pour pouvoir être dévissé et vissé, dans le pont mobile (12) au moyen d'un actionneur (24), pour servir de butée contre le pont à vérins (8), et par un second arbre pour chaque vérin d'arrêt (14), qui est engagé dans une douille filetée (23) fixée au pont mobile (12), pour pouvoir être dévissé et vissé dans le pont mobile (12) au moyen d'un actionneur (21), et qui peut agir par-dessous sur le piston (15) du vérin d'accélération préalable (14) .
